# EUROPÄISCHE PATENTANMELDUNG

(11) **EP 0 197 309 A2**
(43) Veröffentlichungstag der Anmeldung: **15.10.1986**
(21) Anmeldenummer: 86103008.8
(22) Anmeldetag: 06.03.1986
(51) Int. Cl.: E04F 11/16

(54) **Treppenkantenprofilleiste und Verfahren zu ihrer Herstellung**

(30) Priorität: 01.04.1985 DE 3511912
(71) Anmelder: HÜLS TROISDORF AKTIENGESELLSCHAFT, D-53839 Troisdorf (DE)
(72) Erfinder: Heuser, Gottfried, D-5210 Troisdorf-Sieglar (DE); Pelikan, Hans-Dieter, D-5210 Troisdorf (DE)

(57) **Zusammenfassung**

Die Erfindung schlägt eine Treppenkantenprofilleiste mit abgewinkeltem Querschnitt vor, die aus einem flächigem mittels einer Haftvermittferschicht erzielten Verbund einer thermisch verformbaren einen thermoplastischen Kunststoff enthaltenden Bodenbelagsbahn mit einer selbsthragenden formstabilen und wärmebeständigen Trägermalerialbahn besteht und bei der mindestens längs einer Seïtenkante ei Randstreifen der Trägermaterialbahn über die Bodenbelagsbahn übersteht.

## Beschreibung

Die Erfindung bezieht sich auf eine Treppenkantenprofilleiste mit abgewinkeltem Querschnitt, hergestellt durch Verformen eines flächigen, mittels einer Haftvermittlerschicht erzielten Verbundstreifen einer Bodenbelagsbahn mit einer selbsttragenden, formstabilen und wärmebeständigen Materialbahn aus Metall, insbesondere verzinktem Stahlblech oder Aluminiumblech, sowie auf ein Verfahren zum Herstellen einer solchen Treppenkantenprofilleiste.

Nach der DE-PS 56 29 37 werden Belagplatten aus Gummi oder ähnlich elastischen Stoffen mit einer verformbaren Formschicht, beispielsweise aus Metall, versehen, wobei die Formschicht nur an den Stellen, wo es erforderlich ist, mit der Belagplatte versehen wird und maximal so groß ist wie die Belagplatte. Nachteilig bei einer solchen Verbundplatte gemäß DE-PS 56 29 37 ist unter anderem, daß die Übergänge zu weiteren Bodenbelagsmaterialien nur durch Stoßverbindungen hergestellt werden können. Des weiteren haben die verwendeten elastischen Belagmaterialien ständig das Bestreben, sich wieder in die ursprüngliche Form zurückzustellen.

In der FR-PS 75 40 35 ist eine Treppenkantenprofilleiste aus einem Verbundmaterial mit einer Bodenbelagsschicht, beispielsweise aus Linoleum bekannt, bei der die Trägermaterialbahn aus Metall an den Seitenkanten zur Einfassung der Bodenbelagsbahn umgewinkelt ist. Durch die gemäß FR-PS 75 40 35 vorgesehene Randeinfassung der Badenbelagsbahn werden separate Treppenkantenprofilleisten geschaffen, die lediglich stoßend mit weiteren Belägen gefügt werden können. Ein fugenloses Übergehen an Anschlußflächen ist mit einer Treppenkantenprofilleiste gemäß der FR-PS nicht möglich.

In der US-PS 28 67 015 ist eine Treppenkantenprofilleiste mit einer Bodenbelagsbahn aus Teppichboden bekannt.

Es ist aus ästhetischen, gestalterischen und Zweckmäßigkeitsgründen grundsätzlich erwünscht, den Bodenbelag ohne sichtbare Unterbrechung über die ganze Treppe hinunterzuziehen.

Das geht bis heute nur mitireppengeeigneten Textilbodenbelägen.

Alle anderen Kunststoff-Bodenbeläge sind dafür konstruiert, planeben - meist verklebt - auf dem Unterboden aufzuliegen und dort neben einem ansprechenden Dessin jahrelang zuverlässige Abriebfestigkeit und Trittschalldämmung zu bringen.

Es ist nicht möglich, diese Kunststoff-Bodenbeläge scharfkantig um die Treppenkante von der Trittstufe zur Setzstufe zu führen und dort fest zu verkleben, ohne daß sie brechen, hohl liegen oder sich abwölben.

Das wird auch nicht einfacher, wenn man den Belag in der Knicklinie der Treppenkante zum leichteren Herumbiegen rückseitig anfräst. Man erhält dann eine Schwächung des Materials am kritischsten und härtest beanspruchten Punkt der Treppe.

Es ist üblich, bei der Verlegung von Kunststoff-Bodenbelägen auf einer Treppe eine Treppenkantenprofilleiste aus extrudiertem PVC weich auf der Treppenkante zu verlegen und den Bodenbelag auf der Trittstufe an diese Treppenkantenprofilleiste anzuschließen.

Wenn es erwünscht ist, kann der gleiche Bodenbelag auf der Setzstufe von unten her an die Treppenkantenprofilleiste aus PVC weich angeschlossen werden. Der dessinierte, farbige Kunststoff-Bodenbelag auf der Treppe wird also in jedem Fall an jeder Treppenkante durch die uni andersfarbige extrudierte PUC-weich Treppenkantenprofilleiste unterbrochen.

Die bisher mit Kunststoff-Bodenbelag und extrudierter Treppenkantenprofilleiste belegte Treppe kann nicht ein ähnlich ästhetische Einheit bilden, wie eine mit Teppich boden belegte Treppe.

Um ein einheitliches ästhetisches Bild einer Treppe bei Belegung derselben mit einem Kunststoff-Bodenbelag zu erhalten, müßte auch die Treppenkantenprofilleiste aus dem gleichen Kunststoff-Bodenbelag bestehen. Dies würde jedoch bedeuten, daß ein durch Extrudieren, Kalandrieren Walzen und/oder Pressen hergestellter Kunststoff-Bodenbelag, der in Bahnenform oder Plattenform anfällt, nach träglich zu der gewünschten Gestalt der Treppenkantenprofilleiste geformt werden müßte.

Aufgabe der Erfindung ist es, eine gattungsgemäße Treppenkantenprofilleiste so zu verbessern, daß sie keine Neigung aufweist, sich bei Wärmezufuhr zu verformen und ein fugenloses, dichtes Anschließen von weiteren Belagsbahnen ermöglicht. Weiterhin ist es Aufgabe der Erfindung, ein Verfahren zur Herstellung solcher Treppenkantenprofilleiste zur Verfügung zu stellen.

Die Erfindung löst diese Aufgabe bei einer gattungsgemäßen Treppenkantenprofilleiste durch die kennzeichnenden Merkmale des Anspruchs 1 bzw. durch die Merkmale des Anspruchs 5.

Das erfindungsgemäße Verfahren ermöglicht es, freitragende dimensionsstabile und wärmebeständige Profile und Formteile aus thermoplastischen Kunststoffen als Treppenkantenprofilleiste herzustellen, die von den Werkstoffeigenschaften der eingesetzten Bodenbelagsbahn her dafür eigentlich nicht geeignet sind. Man erhält ein einfaches und preiswertes Produkt, das mit einfachen technischen Mitteln und ohne hohe Investitionskosten hergestellt und weiterverarbeitet werden kann. Die Bodenbelagsbahn als thermisch verformbarer Werkstoff ist nicht selbsttragend, nicht formstabil und nicht wärmebeständig.nach der Verformung. Sie wird mit einem selbsttragenden formstabilen und wärmebeständigen, stützenden Werkstoff verbunden, der in seinen Materialeigenschaften und seinen Dimensionen den mechanischen Anforderungen der Treppenkantenprofilleiste genügt.

Als Trägermateriälbahn kommt bevorzugt Metall, insbesondere verzinktes Stahlblech oder Aluminiumblech, als wirtschaftlich und preiswert infrage.

Als Bodenbelagsbahn werden erfindungsgemäß bevorzugt kalandrierte, gewalzte und/oder gepreßte oder extrudierte Bodenbelagsbahnen auf Basis weichmacherhaltigen Polyvinylchlorid vorgesehen, die als homogene Kunststoffbodenbeläge sich seit vielen Jahren bewährt haben und außerordentlich strapazierfähig sind und damit auch gerade sich für die Verkleidung von Treppen besonders gut eignen.

Es ist aber auch möglich, die erfindungsgemäße Treppenkantenprofilleiste mit einer textilen Bodenbelagsbahn, insbesondere strapazierfähigen Nadelvliesen, die rückseitig mit einer Kunststoffschicht beschichtet sind, auszurüsten.

Neben Bodenbelägen aus Thermoplasten, die weichmacherhaltig sind, sind auch thermoplastische Kunststoffe, die keine Weichmacher enthalten, einsetzbar.

Der für den Verbund der Bodenbelagsbahn mit der Trägermaterialbahn auszuwählende Haftvermittler kann handelsüblich kompatibel mit den ausgewählten Materialien ausgewählt werden. Beispielsweise können als Haftvermittlerschicht flüssige Klebstoffe, wie Polychloroprene-Kleber vorgesehen sein. Aber auch Haftvermittlerschichten auf Basis von trockenen Klebefilmen oder pulverförmigen Klebstoffen oder thermofixierenden Filmen oder Fasern, die bei entsprechender Erwärmung unter Anwendung von Druck den Verbund bewirken, können für die Erfindung eingesetzt werden.

Bei der Durchführung des Verfahrens zum Herstellen der erfindungsgemäßen Treppenkantenprofilleiste kann die Erwärmung des Verbundstreifens je nach Länge des Verbundstreifens und Fertigungstechnik vorteilhaft beispielsweise in einem flüssigen Medium, z.B. Wasserbad oder Glyzerinbad erfolgen oder in einem entsprechend temperierten Luft- oder Wasserdampfstrom oder auch mittels Strahlungswärme.

Eine besonders vorteilhafte Durchführung der Profilierun des Verbundstreifens zum endgültigen Treppenkantenprofil erfolgt beispielsweise durch Abkanten auf entsprechend eingestellten Abkantbänken oder durch Führen über verstellbare Andruckrollen, so daß in einfacher Weise Treppenkantenprofilleisten unterschiedlicher Abwinklunge und Dimensionen hergestellt werden können. Es ist auch möglich, den Verbundstreifen in Formen mit Patrize und Matrize zu profilieren, hier ist jedoch für jedes Profil eine separate Form erforderlich.

Nach der Erfindung wird nun eine Treppenkantenprofilleiste z.B. aus einem dafür an und für sich nicht geeigneten homogenen PVC-Bodenbelag gefertigt und anstelle des sonst üblichen PVC-weich-Extrusionsprofils eingebaut.

Der homogene PVC-Bodenbelag aus dem gleichen Material, der auf der Trittstufe und Setzstufe vorgesehen ist, wird dann mit dem Bodenbelag der Treppenkantenprofilleiste verklebt und anschließend thermisch verschweißt. Da die Bodenbeläge in der Regel eine Dicke von 1 bis 2 und mehr Millimeter aufweisen, erhält man einen soliden Treppenkantenschutz und der hier als Beispiel genannte homogene PVC-Bodenbelag läuft ohne Unterbrechung von Stufe zu Stufe über die ganze Treppe.

Die Erfindung wird in der Zeichnung an Ausführungsbeispielen näher erläutert. Es zeigen
Figur 1 und 2 zwei Querschnitte durch verschiedene Verbundstreifen
Figur 3 und 4 zwei Querschnitte durch Treppenkantenprofilleisten geformt aus dem Verbundstreifen nach Figur 1 und 2
Figur 5 und 6 Anwendungen der Treppenkantenprofilleisten nach Figur 3 und 4
Figur 7 und 8 Anwendungen zweier mit Teppich belegter Treppenkantenprofilleisten.

In den Figuren 1 und 2 ist schematisch die Vorstufe der Treppenkantenprofilleiste in Gestalt des Uerbundstreifens 10 dargestellt, der aus der Trägermaterialbahn 2, beispielsweise aus verzinktem Stahlblech, der Bodenbelagmaterialbahn 1, beispielsweise einem homogenen PUC-Bodenbelag und der die beiden Bahnen verbindenden Kleberschicht 3, beispielsweise ein Polychloroprene-Kleber mit Härterzusatz besteht. Der Verbundstreifen nach Figur 1 weist eine Kante flächenbündigen Abschlußes von Bodenbelagsbahn 1 und Trägermaterialbahn 2 auf, während die andere Kante einen von'Bodenbelagsbahn 1 freien überstehenden Rand 2a der Trägermaterialbahn 2 aufweist. Bei dem Beispiel nach Figur 2 weist der Verbundstreifen 10 an beiden Längsrändern einen überstehenden Rand 2a der Trägermaterialbahn 2 auf.

In den Figuren 3 und 4 sind zwei einfach abgewinkelte Treppenkantenprofilleisten 20, die aus den Verbundstreifen 10 gemäß Figur 1 und 2 hergestellt worden sind durch thermische Verformung, dargestellt. Die überstehen den Randstreifen 2a dienen dem einwandfreien Heranführen und Anschluß des auf der Auftrittsstufe bzw. Setzstufe vorgesehenen Bodenbelages, der dann durch Verschweißen eine dichte glatte Nahtverbindung ergibt.

Eine Treppenkantenprofilleiste 20 aus einem homogenen PUC-Bodenbelag kann beispielsweise in der folgenden Weise gefertigt werden:
Auf einem z.B. 13 cm breiten Trägermaterialstreifen 2 aus z.B. 0,7 mm dickem verzinktem Stahlblech wird mit einem handelsüblichen Polychloroprene-Klebstoff mit Härterzusatz ein z.B. 10 cm breiter Bodenbelagsstreifen 1 aus z.B. 2 mm dickemhomogenen PUC-Bodenbelag so aufgeklebt, daß die eine Kante von Stahlblech und Bodenbelag flächenbündig verläuft und die andere Kante des Stahlblechs 3 cm mit dem Randstreifen 2a unter dem Bodenbelag 1 übersteht.

Diese Klebung läßt man entweder bei handwerklicher Fertigung unter Raumtemperatur 24 Stunden aushärten oder man härtet für eine industrielle Fertigung mit Erwärmung und entsprechendem Härterzusatz schneller aus.

Anschließend wird dieser Verbundstreifen 10 unter einem Infrarot-Strahler auf ca. 80°C erwärmt.

Durch den Verbund mit dem hoch wärmeleitfähigen Stahlblech wird der Streifen 1 aus Bodenbelag sehr schnell und gleichmäßig bis in den plastischen Bereich hinein erwärmt und formbar, ohne indessen die Struktur und seine Abmessungen zu verändern.

Grundsätzlich werden Dauer und Temperatur der Erwärmung auf den Werkstoffcharakter des Belagsstreifens abgestimmt.

Der gezielt erwärmte Verbundstreifen 10 wird dann z.B. auf einer Abkantbank zur Treppenkantenprofilleiste verformt.

Dabei kann der Radius für die Abkantung von scharf bis stark verrundet nahezu beliebig und je nach Ausbildung der Treppe gewählt werden.

Es ist für eine industrielle Fertigung auch möglich, die Verformung mit verstellbaren Andruckrollen auszuführen, wie sie zur Profilierung dünner Bandstähle für Stahl-Türzargen oder von Aluminium-Band für Deckenprofile eingesetzt werden.

Auf diese Weise erhält man eine freitragende, formstabil und wärmebeständige Treppenkantenprofilleiste, welche mit PVC-Bodenbelag ausgerüstet, vorwiegend aus einem thermoplastischen Werkstoff besteht, der nicht freitragend, nicht formstabil und nicht wärmebeständig ist.

In den Figuren 5 und 6 ist beispielhaft gezeigt, wie liese erfindungsgemäße Treppenkantenprofilleiste 20 z.B. nit einem herkömmlichen Profilleisten-Klebstoff (Polychloropren) 12 auf der Treppenstufe 4 verklebt ist. Damit wird auf Beton-, Kunststein-, Naturstein- und Holztreppen eine gleichermaßen hochfeste und dauerhafte Verklebung er zielt.

Bei der Renovierung ausgetretener Treppenstufen mit der Treppenkantenprofilleiste 20 ergibt sich der weitere Vorteil, daß die sonst erforderliche Montage eines zusätzlichen Reperaturwinkels aus Metall eingespart werden kann.

Der Reperaturwinkel überbrückte bisher bei ausgetretenen Treppenstufen die ausgespachtelten Hohlstellen und dient dem sonst anschließend verlegten extrudierten Treppenkantenprofil aus PVC weich als unentbehrliche, formstabile Stütze.

Nach der Verlegung der erfindungsgemäßen Treppenkantenprofilleiste aus PVC-Bodenbelag wird die Treppe in an sich bekannter Weise mit dem gleichen Bodenbelag belegt.

Der Bodenbelag 5 auf der Auftrittstufe wird über den 3 cm überstehenden Randstreifen 2a des Trägermaterials der Treppenkantenprofilleiste an den Bodenbelag 1 der .Treppenkantenprofilleiste herangeführt und auf der Auftrittsstufe und auf dem Randstreifen verklebt, siehe Klebefläche 11.

Anschließend wird die Stoßfuge 6 zwischen dem Bodenbelag 5 auf der Auftrittstufe und dem Bodenbelag 1 der Treppenkantenprofilleiste 20 nachgefräst, sodaß die Hohl kehle entsteht und mit einem Schweißdraht 7 thermisch verschweißt.

Bei einer farblich Ton in Ton zum Bodenbelag 1,5 passenden Schweißnaht ergibt sich so ein absolut einheitliches durch keinerlei störende Elemente unterbrochenes Gesamtbild der Treppe.

Analog kann der Anschluß der Treppenkantenprofilleiste 2 im Bereich der Setzstufe erfolgen, wie aus Figur 6 zu ersehen ist, wenn die Treppenkantenprofilleiste auf beiden Seiten überstehende Randstreifen 2a aufweist. Der die Setzkante verkleidende Bodenbelag 8 ist ebenfalls mittels eines geeigneten Klebers 9 vollflächig aufgeklebt auch auf dem Randstreifen 2a. Bei dem Beispiel nach Figur 5 ist der Bodenbelag 8 an der Setzstufe unter die Treppe kantenprofilleiste geführt und mit der Unterseite derselben z.B. verklebt.

Es kann aber aus Sicherheitsgründen erwünscht sein, die Lage der Treppenkante optisch zu markieren. In diese Falle wird die Schweißnaht 7 zwischen der Treppenkantenprofilleiste und dem Bodenbelag 5,8 auf der Trittstufe und an der Setzstufe mit einer farblich kontrastierenden Schweißschnur ausgeführt.

Weiter kann die die Treppenkante markierende Schweißnaht 7 mit einer nachleuchtenden Schweißschnur ausgeführt werden, um bei Ausfall der Beleuchtung ein sicheres

Begehen stark frequentierter Treppen zu gewährleisten. Grundsätzlich kann die Treppenkantenprofilleiste nicht nur mit homogenem PVC-Bodenbelag belegt werden, sondern auch mit allen anderen, thermisch plastifizierbaren Bodenbelägen aus Chemiewerkstoffen.

Dabei ist die der Verformung des Verbundstreifens 10 zum gewünschten Profil vorausgehende Erwärmung nach den Eigenschaften des homogenen oder heterogenen Belagswerkstoffes zu steuern.

Weiter kann die Treppenkantenprofilleiste auch mit hoch beanspruchbaren Nadelvlies-Textilbodenbelägen oder Teppichbodenbelägen belegt werden, die wegen ihrer oft erheblichen Steifigkeit nicht einwandfrei über die Treppenkanten gezoqen werden können.

Hierbei empfiehlt es sich, das Treppenkantenprofil in einem so ausreichend großen Radius abzukanten, daß der Textilbelag auf der Kante nicht brechen und vorzeitig verschleißen kann. Anwendungsbeispiele sind in den Figuren 7 und 8 dargestellt. In Figur 7 ist eine alte ausgetretene Holzstufe 4 gezeigt, die im Bereich 13 mit einem füllstoffhaltigen thixotropen Klebstoff z.B. Bostik^{(R)} 25 der Bostik GmbH aufgefüllt und gleichzeitig mit der Treppenkantenprofilleiste 20 verklebt ist. Die einfach abgewinkelte Treppenkantenprofilleiste 20 ist mit einem textilen Belag 1 ausgerüstet, mit einem analogen textilen Belag 5a, 8a wird die Auftrittstufe und die Setz stufe belegt und der Belag vollflächig 11,9 verklebt.

Die selbstragende Treppenkantenprofilleiste nach Figur 7 kann auch freitragend an der senkrechten Kante der Treppenstufe angebracht sein. Bei dem Anwendungsbeispiel nach Figur 8 ist eine zweifach abgewinkelte Treppenkantenprofilleiste 20 vorgesehen, womit der überkragende Teil der Trittstufe umkleidet werden kann. In beiden Fällen wird der textile Bodenbelag 5a auf den Randstreifen 2a geführt und ohne Unterbrechung an den Bodenbelag 1 angeschlossen und auf dem Randstreifen 2a festgeklebt.

## Patentansprüche

1. Treppenkantenprofilleiste mit abgewinkeltem Querschnitt hergestellt durch Verformen eines flächigen, mittels einer Haftvermittlerschicht erzielten Verbundstreifens einer Bodenbelagsbahn mit einer selbsttragenden, formstabilen und wärmebeständigen Trägermaterialbahn aus Metall, insbesondere verzinktem Stahlblech oder Aluminiumblech,
dadurch gekennzeichnet, daß die Bodenbelagsbahn einen thermisch verformbaren thermoplastischen Kunststoff enthält und der Verbundstreifen thermisch zum abgewinkelten Querschnitt geformt ist und mindestens längs einer Seitenkante einen von Bodenbelagsbahn freien Randstreifen (2a) der Trägermaterialbahn (2) aufweist.

2. Treppenkantenprofilleiste nach Anspruch 1,
dadurch gekennzeichnet, daß eine kalandrierte, gewalzte und/oder gepresste oder extrudierte Bodenbelagsbahn auf Basis weichmacherhaltigem Polyvinylchlorid vorgesehen ist.

3. Treppenkantenprofilleiste nach Anspruch 1,
dadurch gekennzeichnet, daß eine rückseitig mit einer Kunststoffschicht beschichtete textile Bodenbelagsbahn (1), insbesondere Nadelvlies, vorgesehen ist.

4. Treppenkantenprofilleiste nach einem der Ansprüche 1 bis 3, dadurch gekennzeichnet, daß als Haftvermittlerschicht flüssige Klebstoffe wie Polychloroprene-Kleber, vorgesehen sind.

5. Verfahren zum Herstellen einer Treppenkantenprofilleiste nach einem der Ansprüche 1 bis 4, wobei Streifen einer Breite entsprechend der gewünschten Gesamtbreite der Treppenkantenprofilleiste aus Bodenbelagsbahn und Trägermaterialbahn geschnitten und mittels Haftvermittlerschicht flächig haftfest miteinander zu einem Verbundstreifen verbunden werden, und unter Anwendung von Druck zu dem gewünschten Querschnitt der Treppenkantenprofilleiste abgewinkelt werden,
dadurch gekennzeichnet, daß
a) beim Herstellen des Verbundstreifens mindestens ein Randstreifen (2a) der Trägermaterialbahn (2) frei von Bodenbelagsbahn bleibt,
b) der Verbundstreifen (lo) auf eine zur thermischen Verformung im plastischen Zustand der Bodenbelagsbahn erforderliche Temperatur, insbesondere von etwa 7o bis 100°C erwärmt und verformt wird.

6. Verfahren nach Anspruch 5, dadurch gekennzeichnet, daß der Verbundstreifen in einem flüssigen Medium, z.B. Wasserbad oder in einem temperierten Luft- oder Wasserdampfstrom erwärmt wird.

7. Verfahren nach Anspruch 5, dadurch gekennzeichnet, daß der Verbundstreifen mittels Strahlungswärme erwärmt wird.

8. Verfahren nach Anspruch 5, dadurch gekennzeichnet, daß der Verbundstreifen durch abkanten oder durch Führen über verstellbare Andruckrollen profiliert wird.
